# EUROPÄISCHE PATENTSCHRIFT

(11) **EP 0 235 385 B1**
(45) Veröffentlichungstag und Bekanntmachung des Hinweises auf die Patenterteilung: **12.07.1989**
(21) Anmeldenummer: 86117499.3
(22) Anmeldetag: 16.12.1986
(51) Int. Cl.: E05B 3/00

(54) **Türgriffverbindung**
Door handle joining
Jonction de poignée de porte

(30) Priorität: 28.02.1986 DE 8605427 U
(43) Veröffentlichungstag der Anmeldung: 09.09.1987
(73) Patentinhaber: HOPPE GmbH + Co. Kommanditgesellschaft, D-35260 Stadtallendorf (DE)
(72) Erfinder: Hoppe, Herbert, D-5789 Bromskirchen (DE)
(74) Vertreter: Olbricht, Karl Heinrich, Dipl.-Phys.

(56) Entgegenhaltungen:
- CH-A- 538 058
- DE-U- 1 927 916
- DE-U- 1 937 220
- DE-U- 1 963 308
- DE-U- 8 605 427

## Beschreibung

Die Erfindung betrifft eine Türgriffverbindung gemäß dem Oberbegriff von Anspruch 1.

Die beiderseits einer Tür zu befestigenden Griffe werden miteinander mittels eines Vierkantstifts verbunden, welcher die Schloßnut durchsetzt. Auf einfache Weise ist dadurch eine formschlüssige Mitnahme gewährleistet; bei Betätigung des einen der Griffe bewegt sich der andere zwangsläufig ebenso, und zugleich wird über die entsprechende Drehung der Schloßnuß die Riegelfalle vor- bzw. zurückbewegt.

Der Vierₖantstift muß im Inneren des Griffhalses beider Griffe so verankert sein, daß diese axial unverrückbar sitzen, jedoch in ihrer Lagerung drehbar sind. Dazu gibt es eine Vielzahl konstruktiver Vorschläge. Besonders bewährt hat sich ein zweiteiliger Verbindungsstift gemäß den DE-GM 19 27 916 und 19 37 220, wobei an einem Ende jeder Stifthälfte breitere Kerben mit Keilflächen vorhanden sind, die sich in zwei Richtungen verengen und zwischen die eine in den betreffenden Griffhals radial eingedrehte kegelige Spreizschraube greift. Damit ist eine Anpassung an die jeweilige Türstärke möglich. Diese stabile Griffverbindung kann bei Bedarf gelöst und wieder montiert werden. Gelegentlich ist aber die Einsitztiefe der Spreizschraube zu groß oder zu klein. Als solche findet bevorzugt ein Innensechskant-Gewindestift Verwendung, der in ungünstigen Fällen aus dem Griffhals vorstehen oder auch zu tief eintauchen kann. Erforderlich ist ferner ein höherer Fertigungsaufwand, weil für jeden Vierkantstift eine linke und eine rechte Hälfte benötigt werden; Produktion und Lagerhaltung werden gewissermaßen doppelt belastet.

Bei anderen Beschlagverbindungen ist es nachteilig, daß verschiedene Einzelteile mit aufeinander abgestimmten Toleranzen gefertigt und montiert sowie besondere Produktionsmaßnahmen vorgesehen werden müssen, um eine im Endergebnis doch nur unvollkommene Befestigung zu erzielen, die den gewöhnlichen Beanspruchungen auf die Dauer nicht gewachsen ist. So kann z.B. bei einer Verbindung gemäß DE-U 1 963 308 das axiale Auswandern der verbundenen Griffe nicht mit Sicherheit verhindert werden. Es ist lediglich eine stufenweise Axialverstellung möglich, was eine optimale Anpassung an die jeweiligen Abmessungen der Tür, d.h. ein bündiges Anschlagen der Griffe, nicht erlaubt. Zahlreichen Verbindungskonstruktionen ist gemeinsam, daß sie eine teure Materialbearbeitung erfordern sowie einem starken Verschleiß ausgesetzt und nach mehrmaligem Lösen bzw. Neubefestigen nicht mehr voll wirksam sind.

In der den Oberbegriff des Anspruchs 1 bildenden CH-A 538 058 ist eine Verbindung beschrieben, mit der z.B. an einem Türgriff eine Profilstange festgelegt wird. Diese kann aus zwei gleichartigen Profilhälften bestehen, die sich jeweils mit einer Nut gegenüberstehen, welche nahe einer äußeren Fläche der Stange verläuft. Dadurch ist eine dünnere Seitenwand gebildet, in die eine Schraube mit einem zylindrischen Stanzkopf eindrehbar ist. Das erlaubt eine einmalige Verformung, die zur axialen Sicherung der Profilhälften in den sie umschließenden Körper führt. Die Kopfform des Gewindestiftes ist jedoch weder für die Materialveränderung noch für die Verkeilung der Profilhälften vorteilhaft. Unterliegt die Verbindung häufiger Beanspruchung mit Drehmomenten und Axialkräften, wie sie an Türgriffen gewöhnlich auftreten, so ist eine Lockerung der Verbindung unvermeidlich und eine bessere Festegung nicht oder nur mit großen Schwierigkeiten möglich, weil die Profilkanten an der ersten Schraubstelle vorverformt sind und keine wirksame Wiederbefestigung zulassen.

Es besteht mithin Bedarf an einer verbesserten Türgriffverbindung, welche diese Nachteile vermeidet und eine zuverlässige axialfestdrehbare Lagerung mit Befestigungsausgleich für unterschiedliche Türstärken ermöglicht. Ein wichtiges Ziel der Erfindung ist die Schaffung einer vereinfachten Türgriffverbindung mit einem zweiteiligen Vierkantstift, der sich kostengünstig herstellen und problemlos in erweitertem Türstärkenbereich montieren läßt. Außerdem soll die Wiederverwendbarkeit nach wiederholter Demontage gewährleistet sein.

Der kennzeichnende Teil von Anspruch 1 führt Hauptmerkmale der Erfindung auf. Ausgestaltungen sind Gegenstand der Unteransprüche 2 bis 11.

Die Festlegung des zweiteiligen Vierkantstiftes erfolgt nach der Erfindung mit dem besonders gestalteten Gewindestift, der an äußeren Kragenkanten oberhalb von Längsnuten der Vierkanthälften angreift und beim Einschrauben dazwischengepreßt wird, so daß die Vierkanthälften sich spreizen und im Sackloch jedes Griffhalses sowie in der Schloßnuß verkeilen. Dabei dringt die Spitze des Gewindestiftes in den V-förmigen Hohlraum ein, den die sich gegenüberliegenden Längsnuten innen formen und der auch das verdrängte Material der Kragenkanten aufnimmt, das zugleich den eingepreßten Teil des Gewindestiftes abstützt.

Vorteilhafte Formgestaltungen sind in den Ansprüchen 2 und 3 angegeben. Die schienenkopfähnliche Ausbildung gemäß Anspruch 4 führt nicht nur Symmetrie und Materialersparnis noch weiter, sondem ermöglicht außerdem den Seitenaustausch der Vierkanthälften, so daß jederzeit auch nach häufigem Montieren und Demontieren unverbrauchte Kragenkantenteile zur Verfügung stehen.

Die Art und Menge der Materialverdrängung beim Spreizen der Vierkanthälften hängt von der Gestaltung des Gewindestiftes ab, der nach Anspruch 5 bis 8 konstruktiv weitergebildet sein kann und laut Anspruch 9 aus härterem Material besteht als die Kragenkanten. Gegebenenfalls können Einlagen gemäß Anspruch 10 und 11 die lösbare Verankerung des einpreßbaren Gewindestiftteils noch unterstützen.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnung. Darin zeigen:
Fig. 1 eine Draufsicht, teilweise im Schnitt, auf eine erfindungsgemäße Türgriffverbindung,
Fig. 2 einen vergrößerten Teilaxialschnitt durch ein Griffhalsende mit verankertem Verbindungsstift,
Fig. 3 eine Querschnittsansicht entsprechend der Linie 11-111 in Fig. 2,
Fig. 4a eine Seitenansicht und
Fig. 4b einer Vorderansicht eines Gewindestiftes,
Fig. 5 einen Querschnitt durch einen Verbindungsstift einer abgewandelten Ausführungsform,
Fig. 7 eine Schrägansicht einer Vierkanthälfte eines Verbindungsstiftes ähnlich Fig. 6,
Fig. 8 einen Querschnitt durch einen Verbindungsstift nach einer anderen Ausführungsform und
Fig. 9 einen Querschnitt durch einen weiter abgewandelten Verbindungsstift ähnlich Fig. 8.

Die in Fig. 1 beispielhaft veranschaulichte Türgriffverbindung besteht aus zwei Tügriffen 10, 10', die an ihrem Griffhals 12 bzw. 12' mittels eines Verbindungsstiftes 14 verbunden sind. Dieser kann, wie am (unteren) Türgriff 10' schematisch gezeigt, durch eine Verstiftung 16 oder auf andere Weise, z.B. stoffschlüssig, im Griffhals 12' verankert sein, um das sog. Stiftteil der Griffgamitur zu bilden. Statt dessen und jedenfalls für den anderen Griff 10, das sog. Lochteil, ist eine lösbare Verankerung mit Hilfe eines Gewindestiftes 20 möglich, der in einem Radial-Gewindeloch 18 des Griffhalses 12 sitzt und einen vorderen Teil 22 aufweist, der in einen Spreizansatz 30 einpreßbar ist.

Diese Anordnung geht deutlicher aus den vergrößerten Darstellungen von Fig. 2 und 3 hervor. Man erkennt, daß der Verbindungsstift 14 aus Vierkanthälften 14a, 14b besteht, die im gezeichneten Beispiel einen quadratischen Querschnitt einnehmen, selbst also rechteckige Grundform haben. Jede der Vierkanthälften 14a, 14b hat eine Kragenkante 32a bzw. 32b und darunter eine Längsnut 34a bzw. 34b. Letztere geht mit einer Fase oder Wölbung 36 in eine Außenfläche 38 über, mit der die beiden Vierkanthälften 14a, 14b aneinander liegen. Die Verankerung im Griffhals 12 erfolgt mittels des Gewindestiftes 20 derart, daß sein einpreßbarer Teil 22 in den Spreizansatz 30 gedrückt wird, ihn durchdringt und so die Vierkanthälften 14a, 14b in dem Sackloch des Griffhalses 12 - sowie in der (nicht dargestellten) Schloßnuß - verkeilt. Dazu besitzt der einpreßbare Teil 22 des Gewindestiftes 20 eine Verdickung 24, die als rotationssymmetrischer Wulst ausgebildet sein kann und sich mit einer Kegelspitze 26 fortsetzt. Der Übergang von dem einpreßbaren Teil 22 zum Schraubschaft des Gewindestiftes 20 kann als ebener Bund 28 gestaltet sein, welcher bei voll eingeschraubtem Gewindestift 20 an der Deckfläche des Verbindungsstiftes 14, also am Spreizansatz 30, außen zur Anlage kommt.

Man erkennt, daß die außen zunächst ebenen Kragenkanten 32a, 32b durch den einpreßbaren Teil 22 des Gewindestiftes 20 eingedrückt werden. Das dabei verdrängte Material findet in den Längsnuten 34a, 34b Platz und bildet eine Art Kragen, hinter dem die Verdickung 24 formschlüssig gehalten ist. Diese füllt insbesondere die gesamte Tiefe t (vergl. Fig. 7) des von den Längsnuten 34a, 34b gebildeten Hohlraums aus. In Schraubrichtung des Gewindestiftes 20 kann jedoch noch Raum zur Verfügung stehen. Vorzugs weise ist der Öffnungswinkel der Kegelspitze 26 mindestens so groß wie der von der Fasen bzw. Wölbungen 36 der Vierkanthälften 14a, 14b eingeschlossene Winkel, so daß beim Eindringen des einpreßbaren Teils 22 diese Vierkanthälften keilartig auseinandergedrückt werden.

Wie aus Fig. 4a und 4b hervorgeht, ist der Gewindestift 20 vorzugsweise mit einem Innensechskant 50 versehen, so daß er durch Ansetzen eines Sechskantschlüssels mit größerem Hebelarm zuverlässig eingeschraubt werden kann. Dabei entsteht zunächst ein gewisser Widerstand, während die Kegelspitze 26 in den Spreizansatz 30 eindringt und die Kragenkanten 32a, 32b kaltverformt. Ist jedoch der Fließpunkt des Materials an den Kragenkanten 32a, 32b erreicht, so drückt sich die Verdickung 24 verhältnismäßig leicht in den Hohlraum der Längsnuten 34a, 34b ein. Die Kegelspitze 26 findet dann zwischen den Fasen bzw. Wölbungen 36 und ihrem Übergang zu den Außenflächen 38 einen erhöhten Widerstand, da dort eine Materialverdrängung weniger leicht möglich ist. Infolgedessen ist beim Einschrauben mühelos spürbar, wann die gewünschte Befestigung zuverlässig erreicht ist.

Fig. 5 veranschaulicht nochmals einen Querschnitt durch einen unbenutzten Teil des Verbindungsstiftes 14 in der Ausgestaltung gemäß Fig. 1 bis 3. In den Rahmen der Erfindung fallen jedoch auch Abwandlungen. So zeigt Fig. 6 einen Querschnitt durch einen Verbindungsstift 14, dessen Vierkanthälften 40 völlig symmetrisch und gleichartig sind. Wie auch aus Fig. 7 hervorgeht, ist eine solche Vierkanthälfte 40 beiderseits mit gleichartigen Kragenkanten 42, Längsnuten 44, Wölbungen bzw. Fasen 46 und Außenflächen 48 versehen. Letztere fluchten mit den Kragenkanten 42. Die Vierkanthälften 40 sind noch etwas leichter, durchaus stabil und durch die Vergrößerung der nutzbaren Kragenkantenlängen besonders vorteilhaft verwendbar.

In Fällen, wo der Verbindungsstift 14 über Eck eingesetzt wird, also um 45_{°} um seine Achse verdreht, können Gestaltungen gemäß Fig. 8 und 9 in Betracht kommen. Hierbei haben die Vierkanthälften 14a, 14b ihre Kragenkanten 32a, 32b in einer Diagonalebene, in der die Außenflächen 38 aneinander liegen. Die Längsnuten 34a, 34b sowie die anschließenden Fasen bzw. Wölbungen 36 können auch hier mühelos in die Vierkanthälften 14a, 14b eingearbeitet werden. Während Fig. 8 eine schwerere Ausführung zeigt, bei der die im Bild untere Hälfte des Verbindungsstiftes 14 massiv ist, kann im abgewandelten Beispiel der Fig. 9 auch die untere Hälfte mit einem Spreizansatz 30' versehen sein, der zu dem oberen Spreizansatz 30 symmetrisch liegt und gleichartige Kragenkanten sowie Längsnuten und Fasen bzw. Wölbungen aufweist.

Die Hohlraumgestaltung kann von den gezeichneten Konturen abweichen und an die Gestalt des einpreßbaren Teils 22 des Gewindestifts 20 angepaßt sein. Insbesondere kann die Verdickung 24 auch andere Form haben als die dargestellte, z.B. mit wenigstens einer Hinterschneidung. Auch ist es möglich und erfindungsgemäß vorgesehen, in den Vierkanthälften 14a, 14b, 40 gestaffelte Längsnuten übereinander vorzusehen, wobei die zugehörigen Kragenkanten unterschiedlich weit vorspringen können. Namentlich untere Kragenkanten müssen die Ebene der Außenflächen 38 bzw. 48 nicht erreichen.

Legende
I Länge (von 14a, 14b)
t Tiefe (von 34a, 34b)
10,10' Türgriff
12,12' Griffhals
14 Verbindungsstift
14a, 14b Vierkanthälften
16 Verstiftung
18 Radial-Gewindeloch
20 Gewindestift
22 einpreBbarer Teil
24 VerdickunglWulst
26 Kegelspitze
28 Bund
30 ; 30' Spreizansatz
32a, 32b Kragenkanten
34a, 34b Längsnuten
36 Fase (Wölbung)
38 AuBenfläche
40 Vierkanthälfte
42 Kragenkanten
44 Längsnuten
46 Wölbung (Fase)
48 Außenflächen
50 Innensechskant

## Patentansprüche

1. Türgriffverbindung mit zwei Türgriffen (10, 10'), deren Griffhals (12, 12') jeweils ein Vierkant-Sackloch zur formschlüssigen Aufnahme eines Verbindunssstiftes (14) hat, der aus zwei gleichartig profilierten Vierkanthälften (14a. 14b) von im wesentlichen rechteckigem Querschnitt besteht, die außermittige Längsnuten (34a, 34b) aufweisen, welche sich über die ganze Länge (I) beider Vierkanthälten erstrecken und einander außen mit Kragenkanten (32a, 32b) zugewandt sind, zwischen die ein einpreBbarer Teil (22) eines mit einem Radial-Gewindeloch (18) des Griffhalses schraubenden Gewindestiftes (20) drückbar ist, um die Vierkanthälften (14a, 14b) im Sackloch zu verkeilen, dadurch gekennzeichnet, daß die an den Kragenkanten (32a, 32b) jeder Vierkanthälfte (14a, 14b) zumindest näherungsweise rechtwinklig ausgekehlten Längsnuten (34a, 34b) unten bzw. innen mit einer Fase (36) oder Wölbung in einander zugewandte Aussenflächen (38) übergehen. die mit den Kragenkanten (32a, 32b) bündig abschließen, und daß der spitzig ausgebildete, insbesondere eine Kegelspitze (26) aufweisende Gewindestift (20) eine Verdickung (24) in Form eines Zapfens, Wulstes o. dgl. hat, die beim Einschrauben des Gewindestiftes kaltverformtes, seitlich verdrängtes Material der Kragenkanten (32a, 32b) hinterhakt.

2. Verbindung nach Anspruch 1, dadurch gekennzeichnet, daß gestaffelte Kragenkanten vorhanden sind, indem in jeder Vierkanthälfte (14a, 14b; 40) einander zugewandt wenigstens zwei außermittige Längsnuten übereinander angeordnet sind.

3, Verbindung nach Anspruch 2, dadurch gekennzeichnet, daß die Kragenkanten der gestaffelten Längsnuten unterschiedlich weit vorspringen.

4. Verbindung nach einem der Ansprüche 1 bis 3, dadurch gekennzeichnet, dass jede Vierkantenhälften (14a, 14b; 40) schienenkopfähnlich beidseitig Längsnuten (34a, 34c; 44) unterhalb von Kragenkanten (32a, 32b; 42) hat.

5. Verbindung wenigstens nach Anspruch 1, dadurch gekennzeichnet, daß der von den einander zugewanten Fasen (36) oder Wölbungen der Vierkanthälften-Aussenflächen (38) gebildete Winkel höchstens so groß ist wie der öffnungswinkel der Kegeispitze (26) des Gewindestiftes (20).

6. Verbindung nach wenigstens einem der Ansprüche 1 bis 5, dadurch gekennzeichnet, daß die Verdickung (24) am einpreßbaren Teil (22) des Gewindestiftes (20) symmetrisch ausgebildet ist, namentlich rotationssymmetrisch.

7. Verbindung nach Anspruch 5 oder 6, dadurch gekennzeichnet, daß die Verdickung als Wulst (24) ausgebucht ist, der die Tiefe (t) der Längsnuten (34a, 34b) radial ausfüllt, hingegen weniger breit ist als letztere.

8. Verbindung nach wenigstens einem der Ansprüche 1 bis 7, dadurch gekennzeichnet, daß der einpreßbare Teil (22) des Gewindestiftes (20) in bezug auf dessen Schraubenkem im Durchmesser abgesetzt ist, bevorzugt mit einem Bund (28), der auf die im Querschnitt äußeren Flächenteile des Verbindungsstiftes (14), d.h. auf einen Spreizansatz (30) preßbarist.

9. Verbindung nach wenigstens einem der Ansprüche 1 bis 8, dadurch gekennzeichnet, daß der Gewindestift (20) aus insbesondere gehärtetem Automatenstahl besteht oder zumindest eine harte, teilweise verdickte Spitze (26) aufweist und dass die Vierkanthälften (14a, 14b), zumindest aber ihre Kragenkanten (32a, 32b) aus hochzähem Material bestehen, vorzugsweise aus Stahl aus Drahtqualität.

10. Verbindung nach wenigstens einem der Ansprüche 1 bis 9, dadurch gekennzeichnet, daß zumindest eine Längsnut (34a; 34b) eine Einlage aufweist, die weicher als das Material der Kragenkanten (32a, 32b) ist.

11. Verbindung nach Anspruch 10, dadurch gekennzeichnet. dass die Einlage die betreffende Längsnut (34a; 34b) formschlüssig einnimmt.

## Revendications

1. Assemblage de poignée de porte comportant deux poignées de porte (10, 10') dont le col (12, 12') comporte chaque fois un trou borgne carré pour la réception mécanique d'une broche d'assemblage (14), comprenant deux moitiés du carré de même profil (14a, 14b) d'une section transversale essentiellement reactangulaire et comportant des rainures longitudinales excentriques (34a, 34b) s'étendant sur toute la longuer (I) des deux moitiés du carré et tournées extérieurement l'une vers l'autre avec des bords de collet (32a, 32b) entre lesquels peut être pressée une partie (22) pouvant être enfoncée et faisant partie (22) pouvant être enfoncée et faisant partie d'une broche filetée (20) venant se visser dans un trou radial fileté (18) du col de la poignée afin d'assujettir les moitiés du carré (14a, 14b) dans le trou brogne, caractérisé en ce que les rainures longitudinales (34a, 34b) cannelées du moins approximativement à angle droit sur les bords (32a, 32b) du collet de chaque moitié du carré (14a, 14b) viennent se confondre par le dessous ou l'intérieur, dans un chanfrein (36) ou un bombement dans des surfaces extérieures (38) tournées l'une vers l'autre et se fermant au ras des bords (32a, 32b) du collet, et en ce que la broche filetée (20) réalisée en pointe et comportant, en particulier, une pointe conique (26) comporte un épaississement (24) sous forme d'un tenon, d'un bourrelet ou analogues qui, lors du vissage de la broche filetée, vient s'accrocher par derrière dans la matière des bords (32a, 32b) du collet, cette matière étant déformée à froid et refoulée latéralement.

2. Assemblage selon la revendication 1, caractérisé en ce qu'on prévoit des bords de collet échelonnés en superposant, dans chaque moitié (14a, 14b; 40) du carré, au moins deux rainures longitudinales excentriques tournées l'une vers l'autre.

3. Assemblage selon la revendication 2, caractérisé en ce que les bords du collet des rainures longitudinales échelonnées ressortent en saillie sur une distance différemment importante.

4. Assemblage selon une des revendications 1 à 3, caractérisé en ce que chaque moitié (14a, 14b; 40) du carré comporte des rainures longitudinales de part et d'autre en forme de tête de rail (34a, 34c; 44) en dessous des bords (32a, 32b; 42) du collet.

5. Assemblage au moins selon la revendication 1, caractérisé en ce que l'angle formé par les chanfreins (36) ou les bombements tournés l'un vers l'autre des surfaces extérieures (38) des moitiés du carré est tout au plus aussi grand que l'angle d'ouvrture de la pointe conique (26) de la broche filetée (20).

6. Assemblage selon au moins une des revendications 1 à 5, caractérisé en ce que l'épaississement (24) est réalisé symétriquement, notamment en symétrie de révolution, sur une partie (22) (pouvant être enfoncée) de la broche filetée (20).

7. Assemblage selon la revendication 5 ou 6, caractérisé en ce que l'épaississement est réalisé sous forme d'un bourrelet (24) qui comble radialement la profondeur (t) des rainures longitudinales (34a, 34b), tout en étant, en revanche, moins large que ces dernières.

8. Assemblage selon au moins une des revendica- fions 1 à 7, caractérisé en ce que la partie (22) (pouvant être enfoncée) de la broche filetée (20) a un diamètre décalé par rapport à son noyau fileté, de préférence, avec un épaulement (28) pouvant être pressé sur les parties superficielles extérieures (en section transversale) de la broche d'assemblage (14), c'est-à-dire sur une saillie d'écartement (30).

9. Assemblage selon au moins une des revendications 1 à 8, caractérisé en ce que la broche filetée (20) est constituée d'acier de décolletage, en particulier, trempé ou comporte au moins une pointe dure partiellement épaissie (26) et en ce que les moitiés (14a, 14b) du carré, mais du moins leurs bords (32a, 32b) du collet, sont réalisées en une matière de haute dureté, de préférence, en acier de qualité pour fils.

10. Assemblage selon au moins une des revendications 1 à 9, caractérisé en ce que, au moins une rainure longitudinale (34a; 34b) comporte une pièce rapportée qui est plus tendre que la matière des bords (32a, 32b) du collet.

11. Assemblage selon la revendication 10, caractérisé en ce que la pièce rapportée reçoit mécaniquement la rainure longitudinale concernée (34a; 34b).

## Claims

1. Door handle assembly comprising two door handles (10, 10') each with a neck (12, 12') having a square pocket hole for positively receiving a connecting bolt (14) made up of two half-square spindles (14a, 14b) of identical profiles and substantially rectangular cross section, off-center longitudinal grooves (34a, 34b) extending over the whole length of either half-square spindles so as to face each other along collar edges (32a, 32b) between which a thrust portion (22) of a setscrew (20), that is thread- connected with a radial tap-hole (18) of the handle neck, is adapted to be pressed for wedging the half-square spindles (14a, 14b) in the square pocket hole, wherein the longitudinal grooves (34a, 34b), which are channelled at least approximately rectangular near the collar edge (32a, 32b) of either half-square spindle (14a, 14b), have a lower or inner transition by way of a bezel (36) or a camber to outer areas (38) facing each other and being flush with the collar edges (32a, 32b), and wherein the setscrew (20), which is pointed and in particular provided with a cone point (26), includes an enlargement (24) formed as a mandrel, bead or the like that will back up collar edge material which is cold-worked and laterally displaced as the setscrew is screwed in.

2. Assembly according to claim 1, wherein staggered collar edges are provided in that at least two off-center longitudinal facing grooves are on top of each other in either half-square spindle (14a, 14b; 40).

3. Assembly according to claim 2, wherein the collar edges of the staggered longitudinal grooves bear out by different juts.

4. Assembly according to any one of claims 1 to 3, wherein railheadwise, each half-square spindle (14a, 14b; 40) comprises longitudinal grooves (34a, 34c; 44) on either side below collar edges (32a, 32b; 42).

5. Assembly according at least to claim 1, wherein an angle enclosed between the facing bezels (36) or cambers of the outer areas (38) of the half-square spindles is no wider than the apex angle of the cone point (26) of the setscrew (20).

6. Assembly according to any one of claims 1 to 5, wherein the enlargement (24) at the thrust portion (22) of the setscrew (20) is of symmetrical shape, in particular of rotational symmetry.

7. Assembly according to claim 5 or claim 6, wherein the enlargement (24) is shaped as a bead (24) that radially fills the depth (t) of the longitudinal grooves (34a, 34b) but is less wide than these.

8. Assembly according to any one of claims 1 to 7, wherein the thrust portion (22) of the setscrew (20) is offset in diameter relative to the latter's root of thread, preferably with a shoulder (28) which is adapted to forcibly engage a driving break-in (30), i.e. those faces of the spindle (14) that are outside in cross section.

9. Assembly according to any one of claims 1 to 8, wherein the setscrew (20) is made of machining steel, especially of hardened steel, or comprises at least a partially enlarged hard point (26) and wherein the half-square spindles (14a, 14b) or at least their collar edges (32a, 32b) are made of highly tough material, preferably of wire-grade steel.

10. Assembly according to any one of claims 1 to 9, wherein at least one of the longitudinal grooves (34a; 34b) comprises an inset that is softer than the material of the collar edges (32a, 32b).

11. Assembly according to claim 10, wherein the inset positively fills the respective longitudinal groove (34a; 34b).
